# EUROPÄISCHE PATENTSCHRIFT

(11) **EP 0 236 991 B1**
(45) Veröffentlichungstag und Bekanntmachung des Hinweises auf die Patenterteilung: **26.09.1990**
(21) Anmeldenummer: 87103272.8
(22) Anmeldetag: 07.03.1987
(51) Int. Cl.: B01F 13/10

(54) **Anlage zum Behandeln von fliessfähigen festen Stoffen**
Plant for treating flowable solid material
Installation pour traiter des matériaux solides aptes à couler

(30) Priorität: 12.03.1986 DE 3608103
(43) Veröffentlichungstag der Anmeldung: 16.09.1987
(73) Patentinhaber: Ladwein, Rosemarie, geb. Otto, D-6636 Überherrn-Altforweiler (DE)
(72) Erfinder: Ladwein, Bernhard, D-6636 Überherrn-Altforweiler (DE)
(74) Vertreter: Vièl, Georg, Dipl.-Ing.

(56) Entgegenhaltungen:
- DE-B- 1 236 268
- GB-A- 2 080 258
- GB-A- 2 133 303
- GB-A- 2 161 090
- US-A- 3 182 919

## Beschreibung

Die Erfindung betrifft eine Anlage zum Behandeln von fließfähigen festen Stoffen, mit einem oder mehreren Vorratsbehältern, mit einer aus mehreren Aggregaten bestehenden Vorrichtung zum Fördern, Mischen und Dosieren von fließfähigen festen Stoffen, die den Vorratsbehältern zugeordnet ist, wobei die Aggregate in Gruppen aufgeteilt in mehrere Tragkonstruktionen fest eingebaut sind und jede Tragkonstruktion mit den jeweiligen Aggregaten eine Einheit bildet, wobei die Einheiten über-und nebeneinander angeordnet und lösbar miteinander verbunden sind.

Anlagen dieser Art, bei denen ein baukastenartiger Aufbau von miteinander kuppelbaren Rohrstücken oder Schüssen erfolgt, sind bekannt (DE-C 30 27 069, DE-A 34 24 752). Die einzelnen, im Querschnitt meist kreisförmigen Elemente bzw. Rohrstücke oder Schüsse sind dabei in Behälter-Konstruktion ausgeführt. Für manche Anwendungen ist diese Art der Konstruktion zu aufwendig.

Der Erfindung liegt die Aufgabe zugrunde, einen Aufbau zu suchen, mit dem Anlagen der eingangs genannten Art kostengünstiger verwirklicht werden können.

Diese Aufgabe wird erfindungsgemäß dadurch gelöst, daß Container, die für den Gütertransport an sich bekannt sind, als Tragkonstruktionen verwendet werden.

Nach einer weiteren Ausbildung der Erfindung ist vorgesehen, daß die Container für den Gütertransport zu Wasser bestimmte Groß-Container sind.

Eine andere Ausbildung der Erfindung besteht darin,-daß ein L-förmiger Aufbau derart vorgesehen ist, daß zwei Container liegend übereinander und an der Stirnseite drei nebeneinander stehende Container, die darüber drei weitere Container tragen, montiert sind.

Es liegt auch im Rahmen der Erfindung, wenn vor den nebeneinander hochkant angeordneten Containern weitere Container vorgesehen sind.

Erfindungsgemäß kann auch vorgesehen sein, daß die Container aus Metallprofilen bestehende Aussteifungen aufweisen.

Die mit der Erfindung erzielten Vorteile bestehen insbesondere darin, daß handelsübliche, in verhältnismäßig großen Serien hergestellte Container Anwendung finden und dadurch eine erhebliche Reduzierung der Herstellkosten möglich ist. Dazu kommt, daß diese Container in den Abmessungen entsprechenden Fahrzeugen und auch den Straßenverhältnissen angepaßt sind, wodurch ein einfacher Transport von Teilen für zu errichtende oder von demontierten Mischanlagen durchführbar ist.

Ein Ausführungsbeispiel der Erfindung ist in den Zeichnungen dargestellt und wird im folgenden näher beschrieben.

Es zeigen
Fig. 1 die Seitenansicht,
Fig. 2 die Draufsicht und
Fig. 3 die Vorderansicht einer Anlage nach der Erfindung.

Aus den Fig. 1, 2 und 3 ist zu ersehen, daß die als Beispiel gewählte Misch- und Abfüllanlage zum einen aus zwei liegend übereinander angeordneten Containern 1 und 2 besteht. Andererseits sind an der Stirnseite drei nebeneinander stehende Container 3, 4 und 5 vorgesehen, denen drei weitere, darüber hochkant angeordnete Container 6, 7 und 8 zugeordnet sind. Alle Container sind lösbar miteinander verbunden.

Damit ist durch die Zusammenstellung in dieser Weise die Grundkonstruktion für eine Misch- und Abfüllanlage fertiggestellt, in die die benötigten Aggregate eingebaut werden können.

Die erfindungsgemäße Lösung der gestellten Aufgabe ist für den Durchschnittsfachmann überraschend; es lag nicht nahe, für einen völlig anderen Zweck - Ferntransport von Gütern - vorgesehene Container als Elemente dort zu verwenden, wo bisher ausschließlich der Apparate- bzw. BehälterBau zum Zug kam. Auch die mit der Erfindung erreichte Verbilligung um etwa ein Drittel gegenüber der konventionellen Behälter-Konstruktion spricht für eine erfinderische Tätigkeit. Ein Anzeichen dafür ist auch die erreichte Vereinfachung einer Misch- und Abfüllanlage.

Als Container 1 bis 8 werden vorzugsweise solche Ausführungen verwendet, die als für den Gütertransport zu Wasser hergestellte Groß-Container üblich sind. Diese Container sind entsprechend stabil, um auch den Anforderungen bei einer Misch-und Abfüllanlage für fließfähige Stoffe gerecht zu werden. Ein Beispiel für solche Groß-Container :
Länge : ca. 12 Meter
Breite: ca. 2,40 Meter
Höhe : ca. 2,60 Meter.

Gemäß Fig. 1, 2 und 3 befinden sich in den beiden liegenden Containern 1 und 2 ein Aufgabebunker 9, eine Trockentrommel 10 und eine Entstaubung 11. Über ein Becherwerk 12 werden die einzelnen Stoffe zu einer Siebanlage 13 befördert und gelangen von dort in Silos 14. Über Dosierwaagen 15 gelangen je nach gewünschter Zusammenstellung die einzelnen Komponenten in einen Mischer 16. Das fertige Produkt, beispielsweise Trockenmörtel, wird entweder über ein Rohr 17 Silo-Transportfahrzeugen (nicht dargestellt) oder einer Packmaschine 18 zugeführt.

Wie in Fig. 2 rechts gestrichelt angedeutet, können bei Bedarf vor den hochkant angeordneten Containern 3 bis 8 weitere sechs Container vorgesehen sein, von denen drei mit 19, 20 und 21 bezeichnet sind.

Falls erforderlich, können die Container 1 bis 8 bzw. 19 bis 21 in üblicher Weise durch Einbau von Metallprofilen (z.B. Winkeleisen) verstärkt werden, um ihre Stabilität bzw. Steifigkeit zu erhöhen.

Die Erfindung ist nicht auf das erläuterte Beispiel beschränkt. So ist es auch beispielsweise möglich, eine Kalkhydrat-Anlage auf de erfindungsgemäße Weise unterzubringen.

## Patentansprüche

1. Anlage zum Behandeln von fließfähigen festen Stoffen, mit einem oder mehreren Vorratsbehältern, mit einer aus mehreren Aggregaten bestehenden Vorrichtung zum Fördern, Mischen und Dosieren von fließfähigen festen Stoffen, die den Vorratsbehältem zugeordnet ist, wobei die Aggregate in Gruppen aufgeteilt in mehrere Tragkonstruktionen fest eingebaut sind und jede Tragkonstruktion mit den jeweiligen Aggregaten eine Einheit bildet, wobei die Einheiten über- und nebeneinander angeordnet und lösbar miteinander verbunden sind, dadurch gekennzeichnet, daß Container (1 bis 8), die für den Gütertransport an sich bekannt sind, als Tragkonstruktionen verwendet werden.

2. Anlage nach Anspruch 1, dadurch gekennzeichnet, daß die Container (1 bis 8) für den Gütertransport zu Wasser bestimmte Groß-Container sind.

3. Anlage nach Anspruch 1 oder 2, dadurch gekennzeichnet, daß ein L-förmiger Aufbau derart vorgesehen ist, daß zwei Container (1, 2) liegend übereinander und an der Stirnseite drei nebeneinander stehende Container (3, 4, 5), die darüber drei weitere Container (6, 7, 8) tragen, montiert sind.

4. Anlage nach Anspruch 3, dadurch gekennzeichnet, daß vor den nebeneinander hochkant angeordneten Containern (3 bis 8) weitere Container (19, 20, 21) vorgesehen sind.

5. Anlage nach einem oder mehreren der vorhergehenden Ansprüche, dadurch gekennzeichnet, daß die Container (1 bis 8 bzw. 19 bis 21) aus Metallprofilen bestehende Aussteifungen aufweisen.

## Claims

1. Plant for treating flowable solid materials, comprising one or more storage receptacles and an apparatus consisting of a plurality of assemblies and intended for conveying, mixing and metering flowable solid materials, which apparatus is allocated to the storage receptacles, the assemblies, split up into groups, being firmly installed into a plurality of supporting structures and each supporting structure forming a unit with the respective assemblies, the units being arranged one above the other and side-by-side and being detachably connected to one another, characterized in that containers (1 to 8) which are known per se for the transport of goods are used as supporting structures.

2. Plant according to Claim 1, characterized in that the containers (1 to 8) are large containers intended for the transport of goods by water.

3. Plant according to Claim 1 or 2, characterized in that an L-shaped construction is provided in such a way that two containers (1, 2) are mounted horizontally one above the other, and three containers (3, 4, 5) which are disposed side-by-side and carry three further containers (6, 7, 8) above them are mounted at the front end.

4. Plant according to Claim 3, characterized in that further containers (19, 20, 21) are provided in front of the containers (3 to 8) arranged on end side-by-side.

5. Plant according to one or more of the preceding claims, characterized in that the containers (1 to 8 or 19 to 21) have stiffeners made of metal sections.

## Revendications

1. Installation de traitement de matières solides susceptibles de s'écouler, comprenant un ou plusieurs réservoirs, un dispositif constitué de plusieurs appareils, destiné à transporter, à mélanger et à doser des matières solides susceptibles de s'écouler et associé aux réservoirs, les appareils répartis en groupes étant montés fixés dans plusieurs ossatures et chaque ossature formant avec les appareils une unité, les unités étant superposées et juxtaposées et étant reliées entre elles de manière amovible, caractérisée en ce que des conteneurs (1 à 8), connus en soi pour le transport de produits, sont utilisés comme ossatures.

2. Installation suivant la revendication 1, caractérisée en ce que les conteneurs (1 à 8) pour le transport de produits sont des conteneurs de grande dimension destinés à de l'eau.

3. Installation suivant la revendication 1 ou 2, caractérisée en ce qu'il est prévu une structure en forme de L, en montant deux conteneurs (1, 2) horizontalement l'un audessus de l'autre et, sur les côtés frontaux, trois conteneurs (3, 4, 5) verticalement côte à côte et portant, en outre, trois autres conteneurs (6, 7, 8).

4. Installation suivant la revendication 3, caractérisée en ce qu'il est prévu, devant les conteneurs (3 à 8) disposés côte à côte debout, d'autres conteneurs (19, 20, 21).

5. Installation suivant l'une ou plusieurs des revendications précédentes, caractérisée en ce que les conteneurs (1 à 8 et 19 à 21) comportent des raidisseurs constitués de profilés métalliques.
